# EUROPÄISCHE PATENTSCHRIFT

(11) **EP 3 858 752 B1**
(45) Veröffentlichungstag und Bekanntmachung des Hinweises auf die Patenterteilung: **31.07.2024**
(21) Anmeldenummer: 21154644.5
(22) Anmeldetag: 01.02.2021
(51) Int. Cl.: B65D 5/10, B65D 5/42, B65D 5/498, B65D 77/04

(54) **VERPACKUNG**
PACKAGING
EMBALLAGE

(30) Priorität: 03.02.2020 DE 102020102684
(43) Veröffentlichungstag der Anmeldung: 04.08.2021
(73) Patentinhaber: Van Genechten Packaging N.V., 2300 Turnhout (BE)
(72) Erfinder: Avemarg, Michael, 87439 Kempten (DE)
(74) Vertreter: IP HILLS NV

(56) Entgegenhaltungen:
- DE-A1- 10 220 145
- FR-A3- 2 777 547
- US-A- 1 890 951
- US-E- R E26 557

## Beschreibung

Die Erfindung bezieht sich auf eine Verpackung zur Aufnahme von Stückgut, insbesondere Umverpackung für eine Vielzahl von kleineren Verpackungen für eine automatische Entnahme der kleineren Verpackungen, flachgelegten Faltschachteln oder dergleichen.

Es sind verschiedenartigste Umverpackungen bekannt. Eine automatische Entnahme der Verpackungen aus der Umverpackung ist in der Regel nicht möglich. Vor allem bei rechteckigen Verpackungen verkanten und verkeilen sich diese oftmals, so daß eine automatische Entnahme und Weiterverarbeitung in der Regel nicht möglich ist.

Aus diesem Grund wird oft mit Kunststoffboxen, aber auch Wellpappekisten oder dergleichen gearbeitet. Diese sind aber unhandlich und nehmen vor allem leer unnötiges Volumen ein.

Der vorliegenden Erfindung liegt die Aufgabe zugrunde, eine Kartonumverpackung zu schaffen, die auch zur mehrmaligen Verwendung geeignet ist, und dennoch ein automatisches Entnehmen der Einzelverpackungen ermöglicht.

Diese Aufgabe wird erfindungsgemäß dadurch gelöst, daß die Verpackung einen Boden und vier daran angelenkte Seitenwände aufweist, wobei in den zwei gegenüberliegenden Schmalseiten Öffnungen vorgesehen sind und in der Verpackung ein Einsatz mit den Merkmalen des Anspruchs 1 vorgesehen ist.

Durch die Öffnungen hindurch können die enthaltenen Einzelverpackungen maschinell komprimiert und dann von einem Greifer angehoben und entnommen werden.

Dabei hat es sich als sehr vorteilhaft erwiesen, wenn die Ausnehmungen im wesentlichen oval ausgebildet sind, wobei zwei Reihen Ausnehmungen vorgesehen sein können, wie wiederum unterschiedlich lang ausgebildet sein können.

Damit lassen sich die Einzelverpackungen unterschiedlicher Abmessungen besonders gut komprimieren und dann entnehmen.

Äußerst vorteilhaft ist es gemäß einer weiteren Ausgestaltung der Erfindung auch, wenn die Ausnehmungen an den Schmalseiten der Verpackung angeordnet sind. Hierdurch wird die Stabilität der Verpackung an den kritischen Längsseiten nicht beeinträchtigt.

Äußerst vorteilhaft ist es erfindungsgemäß auch, wenn der Boden aus vier jeweils an den Seitenwänden angelenkten Bodenwandabschnitten ausgebildet ist.

Damit ist die Bodenkonstruktion sehr stabil.

Dabei hat es sich als sehr vorteilhaft erwiesen, wenn wenigstens zwei gegenüberliegende Bodenwandabschnitte miteinander verhakt sind.

Hiermit wird die Bodenkonstruktion nochmals verstärkt und stabilisiert. Ein versehentliches Öffnen der Bodenkonstruktion wird ausgeschlossen.

Weiterhin hat es sich als sehr vorteilhaft erwiesen, wenn wenigstens zwei gegenüberliegende Bodenwandabschnitte aneinander stoßen oder sich überlappen. Dies ist eine weitere Möglichkeit, einen geschlossenen und stabilen Boden zu schaffen.

Der erfindungsgemäße Einsatz bildet ein Gefache aus.

Durch ein solches Gefache werden die Einzelverpackungen unterteilt. Unterschiedliche Einzelverpackungen werden getrennt. Zudem wird die Entnahme der Einzelverpackungen erleichtert. Zudem stabiliseren sich Gefache und Verpackung gegenseitig.

Dabei hat es sich als sehr vorteilhaft erwiesen, wenn das Gefache in Ausnehmungen der Verpackung eingreift.

Damit wird das Gefache fixiert und auch bei Bedarf stabilisiert.

Ebenfalls sehr vorteilhaft ist es gemäß einer Weiterbildung der Erfindung, wenn das Gefache auch eine Teilung in Höhenrichtung vornimmt.

Hiermit wird die Entnahme der Einzelverpackungen signifikant erleichtert.

Gemäß einer Fortbildung der Erfindung ist es auch sehr vorteilhaft, wenn wenigstens ein Teil der Wände der Verpackung doppel- oder mehrlagig ausgebildet ist.

Dadurch wird eine erhöhte Stabilität der Verpackung erreicht. Die Verpackung kann dann auch mehrfach übereinander gestapelt werden. Einer mehrmaligen Wiederverwendung steht nichts im Wege.

Ebenfalls sehr vorteilhaft ist es erfindungsgemäß, wenn der Boden der Verpackung doppel- oder mehrlagig ausgebildet ist.

Auch hierdurch wird eine große Stabilität und Widerstandsfähigkeit erzielt.

Weiterhin hat es sich sehr vorteilhaft erwiesen, wenn die Verpackung aus Wellkarton gefertigt ist.

Wellkarton ist in der Regel stabiler und widerstandsfähiger wie normaler Karton. Die Verwendung unterschiedlicher Kartone mit und ohne Welle ist denkbar.

Im folgenden wird die Erfindung anhand eines Ausführungsbeispiels veranschaulicht.

Dabei zeigen:
- Fig. 1: einen Zuschnitt für eine erfindungsgemäße Umverpackung,
- Fig. 2: einen weiteren Zuschnitt für die erfindungsgemäße Umverpackung,
- Fig. 3: einen Zuschnitt für einen erfindungsgemäßen Einsatz für die Umverpackung, der ein Gefache bildet,
- Fig. 4: ein Schaubild einer aufgerichteten Umverpackung,
- Fig. 5: ein Schaubild einer Umverpackung mit eingesetztem Einsatz, und
- Fig. 6: eine Prinzipdarstellung der Entnahme von in der Umverpackung enthaltener Einzelverpackungen.

Mit 1 ist in Fig. 1 ein Zuschnitt einer Umverpackung zur Aufnahme von mehreren Einzelverpackungen bezeichnet.

Dieser Zuschnitt besteht aus einer ersten Längsseitenwand 2, an die eine Schmalseitenwand 3 angelenkt ist. Am von der ersten Längsseitenwand 2 abgewandten Ende der Schmalseitenwand 3 ist eine zweite Längsseitenwand 4 angelenkt, auf die eine zweite Schmalseitenwand 5 folgt. Am freien Ende der Schmalseitenwand 5 ist ein Verschlußstreifen 6 angelenkt.

An der Längsseitenkante der ersten Längsseitenwand 2 ist ein erster Bodenwandlappen 7 angelenkt. An der Längsseitenkante der ersten Schmalseitenwand 3 ist, benachbart zum Bodenwandlappen 7 ein zweiter Bodenwandlappen 8 angelenkt. An der Längsseitenkante der zweiten Längsseitenwand 4 ist ein dritter Bodenwandlappen 9 angelenkt. An der Längsseitenkante der zweiten Schmalseitenwand 5 ist ein vierter Bodenwandlappen 10 angelenkt.

Die Bodenwandlappen 8 und 10 sind an ihren freien Längsseitenkanten derart ausgebildet, daß diese im aufgerichteten Zustand der Verpackung aneinander stoßen oder sich, wie in diesem Ausführungsbeispiel dargestellt, miteinander verschränken. Hierzu sind die Längsseitenkanten mit Vorsprüngen 11 und korrespondierenden Ausnehmungen 12 ausgerüstet, die ineinander zu greifen vermögen.

Die Bodenwandlappen 7 und 9 dagegen verhaken sich einander und bilden so einen wesentlichen Teil des im aufgerichteten Zustand zu bildenden Bodens.

Auf den Bodenwandlappen 7 und 9 kommen die Lappen 8 und 10 zu liegen, die den Boden verstärken und stabilisieren.

Durch das Ineinander Greifen der Vorsprünge 11 und der Ausnehmungen 12 werden die beiden Lappen 8 und 10 zueinander ausgerichtet. Zudem wird eine gerade Kraftlinie vermieden. Der Boden ist dadurch nochmals stabiler.

In den Schmalseitenwänden 3 und 5 sind Ausnehmungen 13 und 14 vorgesehen, die in diesem Ausführungsbeispiel jeweils als Langlöcher mit abgerundeten Ecken ausgebildet sind.

Die Ausnehmungen 13 weisen dabei eine geringere Länge wie die Ausnehmungen 14 auf.

Die Ausnehmungen 13 und 14 sind jeweils vertikal übereinander angeordnet. Von beiden Ausnehmungen sind mehrere je Schmalseitenwand vorgesehen. Im vorliegenden Ausführungsbeispiel sind jeweils sechs Ausnehmungen 13 und 14 vorgesehen, wobei diese jeweils in Zweiergruppen angeordnet sind.

Je nach Größe der Umverpackung und damit Größe der Schmalseitenwand 3 bzw. 5 können mehr oder weniger Ausnehmungen 13 und 14 vorgesehen sein.

Durch diese Ausnehmungen hindurch werden mehrere Einzelpackungen 15 einer Reihe komprimiert, indem Stifte oder Bolzen durch die Ausnehmungen greifen. Dann können die Einzelpackungen 15 mit einem nicht dargestellten Greifer ergriffen und angehoben werden. Hierzu wird jeweils mindestens eine Lage aus Einzelpackungen 15 mit den nicht dargestellten Bolzen minimal zusammengedrückt und diese Lage durch eine Aufwärtbewegung eines geeigneten, nicht dargestellten Greifers ergriffen und der Umverpackung entnommen, wie dies in Fig. 6 dargestellt ist.

Für größere Formate der Umverpackung oder auch schwerere Einzelpackungen 15 kann eine doppelwandige Version des Zuschnitts für die Umverpackung vorgesehen werden, wie dies in Fig. 2 dargestellt ist.

Dieser Zuschnitt 21 besteht aus einer ersten Längsseitenwand 22, an die eine Schmalseitenwand 23 angelenkt ist. Am von der ersten Längsseitenwand 22 abgewandten Seite der Schmalseitenwand 23 ist eine zweite Längsseitenwand 24 angelenkt, auf die eine zweite Schmalseitenwand 25 folgt. Am freien Ende der Schmalseitenwand 25 ist ein Verschlußstreifen 26 angelenkt.

An der Längsseitenkante der ersten Längsseitenwand 22 ist ein erster Bodenwandlappen 27 angelenkt. An der Längsseitenkante der ersten Schmalseitenwand 23 ist, benachbart zum Bodenwandlappen 27 ein zweiter Bodenwandlappen 28 angelenkt. An der Längsseitenkante der zweiten Längsseitenwand 24 ist ein dritter Bodenwandlappen 29 angelenkt. An der Längsseitenkante der zweiten Schmalseitenwand 25 ist ein vierter Bodenwandlappen 30 angelenkt.

Die Bodenwandlappen 28 und 30 sind an ihren freien Längsseitenkanten derart ausgebildet, daß diese im aufgerichteten Zustand der Verpackung aneinander stoßen oder sich, wie in diesem Ausführungsbeispiel dargestellt, miteinander verschränken. Hierzu sind die Längsseitenkanten mit Vorsprüngen 31 und korrespondierenden Ausnehmungen 32 ausgerüstet, die ineinander zu greifen vermögen. Die Konstruktion entspricht der aus dem ersten Ausführungsbeispiel.

Zusätzlich sind an den noch freien Längsseitenkanten der Schmalseitenwände 23 und 25 nochmals Schmalseitenwände 33 und 35 angeordnet, die den Schmalseitenwänden 23 und 25 spiegelbildlich entsprechen.

Beim Aufrichten der Umverpackung werden die Schmalseitenwände 33 und 35 nach innen in die Umverpackung hinein umgefaltet und doppeln so die Schmalseitenwände 23 und 25 auf.

In den Schmalseitenwänden 23 und 25, respektive 33 und 35 sind wiederum Ausnehmungen 13 und 14 vorgesehen.

Beim Umfalten der Schmalseitenwände 33 und 35 kommen die dort angeordneten Ausnehmungen 13 und 14 auf den Ausnehmungen 13 und 14 der Schmalseitenwände 23 und 25 zu liegen.

Zusätzlich ist ein Einsatz für die Umverpackung vorgesehen . Der entsprechende Zuschnitt ist in Fig. 3 dargestellt und ist mit 41 bezeichnet.

Der Zuschnitt 41 besteht aus zwei Seitenwandabschnitten 42 und 43, welche den Schmalseiten 3 und 5 bzw. 23 und 25 entsprechen. Auch in den Seitenwandabschnitten 42 und 43 sind Ausnehmungen 13 und 14 vorgesehen, die in der aufgerichteten Umverpackung deckungsgleich zu den Ausnehmungen 13 und 14 der Schmalseitenwände 3 und 5 bzw. 23 und 25 zu liegen kommen.

Die Seitenwandabschnitte 42 und 43 sind mit zwei Mittelstegen 44 miteinander verbunden. Zwischen den Mittelstegen ist noch ein Dopplungsabschnitt 45 angeordnet, der auf den Seitenwandabschnitten 42 bzw. 43 zu liegen kommt.

Diese Mittelstege sind voneinander so beabstandet, daß sich im aufgerichteten Abstand drei Gefache mit etwa gleicher Größe ergeben. Andere Teilungen sind denkbar.

Die Mittelstege 44 sind mit Vorsprüngen 46 ausgerüstet, die beim Aufrichten in entsprechende Ausnehmungen 47 der Seitenwandabschnitte 42 und 43 einzugreifen vermögen.

Die Mittelstege 44 und 45 können zudem über einen Bodenwandabschnitt miteinander verbunden sein. Dieser kann am unteren Ende der Seitwandabschnitte 42 und 43 angeordnet sein. Auch eine höhere Anordnung ist denkbar, so daß sich auch eine Teilung in Höhenrichtung ergibt.

Der Bodenwandabschnitt kann dabei über Teilbereiche der Mittelstege 44 und 45 aber auch über deren ganze Länge vorgesehen sein.

Das sich im aufgerichteten Zustand aus den Mittelstegen 44 und den Dopplungen 45 ergebende Rechteck wird mit Hilfe einer Klebelasche 48 geschlossen.

Die Vorsprünge 46 können derart ausgebildet sein, daß diese auch in Ausnehmungen 16 der Schmalseiten 3 und 5 bzw. 23 und 25 bzw. deren Dopplung 33 und 35 einzugreifen vermögen. Dies ist jedoch nicht zwingend. Oftmals wird auf die Ausnehmungen 16 verzichtet, um eine höhere Stabilität der Verpackung zu gewährleisten.

Die Ausnehmungen 16 können dabei als Schlitze ausgebildet sein, so daß das Gefache leicht aus der Umverpackung entnommen werden kann, ohne die Vorsprünge 46 aushaken zu müssen.

## Patentansprüche

1. Verpackung (1) zur Aufnahme von Stückgut, nämlich Umverpackung (1) für eine Vielzahl von kleineren Verpackungen (15) für eine automatische Entnahme des Inhalts, **dadurch gekennzeichnet, daß** die Verpackung einen Boden (7, 8, 9, 10 und vier daran abgelenkte Seitenwände (2, 3, 4, 5) aufweist, wobei in die zwei gegenüberliegenden Schmalseiten (3, 5) Öffnungen (13, 14) vorgesehen sind, daß in der Verpackung ein Einsatz vorgesehen ist mit n voneinander beabstandeten Mittelstegen und zwei Seitenwandabschnitten, welche den Schmalseiten (3,5 bzw. 23.25) entsprechen, und die *n*+*1* Gefache mit etwa gleicher Größe ergeben, wobei in den Seitenwandabschnitten (42, 43) Ausnehmungen (13,14) vorgesehen sind, die in der aufgerichteten Umverpackung deckungsgleich zu den Ausnehmungen (13, 14) der Schmalseitenwande (3, 5 bzw. 23, 25) zu liegen kommen.

2. Verpackung nach Anspruch 1, **dadurch gekennzeichnet, daß** die Ausnehmungen (13, 14) im wesentlichen oval ausgebildet sind, wobei zwei Reihen Ausnehmungen (13, 14) vorgesehen sein können, wie wiederum unterschiedlich lang ausgebildet sein können.

3. Verpackung nach Anspruch 1 oder 2, **dadurch gekennzeichnet, daß** die Ausnehmungen (13, 14) an den Schmalseiten (3, 5) der Verpackung angeordnet sind.

4. Verpackung nach einem der vorangehenden Ansprüche, **dadurch gekennzeichnet, daß** der Boden aus vier jeweils an den Seitenwänden (2, 3, 4, 5) angelenkten Bodenwandabschnitten (7, 8, 9, 10) ausgebildet ist.

5. Verpackung nach Anspruch 4, **dadurch gekennzeichnet, daß** wenigstens zwei gegenüberliegende Bodenwandabschnitte (7, 9) miteinander verhakt sind.

6. Verpackung nach Anspruch 4 oder 5, **dadurch gekennzeichnet, daß** wenigstens zwei gegenüberliegende Bodenwandabschnitte (8, 10) aneinander stoßen oder sich überlappen.

7. Verpackung nach einem der vorangehenden Ansprüche, **dadurch gekennzeichnet, daß** der Einsatz in Ausnehmungen (16) der Verpackung (1) eingreift.

8. Verpackung nach einem der vorangehenden Ansprüche, **dadurch gekennzeichnet, daß** der Einsatz auch eine Teilung in Höhenrichtung vornimmt.

9. Verpackung nach einem der Ansprüche 1-7, **dadurch gekennzeichnet, daß** Einleger für eine Teilung der Verpackung in Höhenrichtung vorgesehen sind.

10. Verpackung nach einem der vorangehenden Ansprüche, **dadurch gekennzeichnet, daß** wenigstens ein Teil der Wände (33, 35) der Verpackung (21) doppel- oder mehrlagig ausgebildet ist.

11. Verpackung nach einem der vorangehenden Ansprüche, **dadurch gekennzeichnet, daß** der Boden der Verpackung doppel- oder mehrlagig ausgebildet ist.

12. Verpackung nach einem der vorangehenden Ansprüche, **dadurch gekennzeichnet, daß** die Verpackung aus Wellkarton gefertigt ist.

13. Verfahren zum automatischen Entnehmen von kleinen Verpackungen, insbesondere Einzelverpackungen (15) aus einer Umverpackung (1) für eine Vielzahl von kleineren Verpackungen, **dadurch gekennzeichnet, daß** durch in zwei gegenüberliegenden Seitenwänden (3, 5) der Verpackung (1) angeordneten Öffnungen (13, 14) hindurch Stifte oder Bolzen greifen und mehrere Einzelverpackungen (15) einer Reihe für eine Entnahme komprimieren und so die komprimierten Einzelverpackungen (15) von einem Greifer ergriffen und angehoben und der Umverpackung entnommen werden können.

14. Verfahren nach Anspruch 13, **dadurch gekennzeichnet, daß** die für das Verfahren eingesetzte Verpackung (1) die Merkmale der Ansprüche 1 bis 12 aufweist.

## Claims

1. Packaging (1) for receiving piece goods, namely outer packaging (1) for a plurality of smaller packagings (15) for automatic removal of the contents, **characterised in that** the packaging has a floor (7, 8, 9, 10) on which are hinged four side walls (2, 3, 4, 5), wherein openings (13, 14) are provided in the two opposing narrow walls (3, 5), that an inset is provided in the packaging with *n* central webs spaced apart from each other and two side wall sections, which correspond to the narrow sides (3, 5 and 23, 25) and which result in *n*+*1* compartments of approximately the same size, wherein recesses (13, 14) are provided in the side wall sections (42, 43), which in the erected outer packaging are congruent to the recesses (13, 14) of the narrow side walls (3, 5 and 23, 25).

2. Packaging according to Claim 1, **characterised in that** the recesses (13, 14) are designed essentially oval, wherein two rows of recesses (13, 14) can be provided, which in turn can be designed of different length.

3. Packaging according to Claims 1 or 2, **characterised in that** the recesses (13, 14) are arranged on the narrow sides (3, 5) of the packaging.

4. Packaging according to one of the preceding claims, **characterised in that** the floor is designed from four floor wall sections (7, 8, 9, 10) each hinged on the side walls (2, 3, 4, 5).

5. Packaging according to Claim 4, **characterised in that** at least two opposing floor wall sections (7, 9) are interlocked with each other.

6. Packaging according to Claim 4 or 5, **characterised in that** at least two opposing floor wall sections (8, 10) abut or overlap each other.

7. Packaging according to one of the preceding claims, **characterised in that** the inset engages in recesses (16) of the packaging (1).

8. Packaging according to one of the preceding claims, **characterised in that** the inset also acts as a division in a vertical direction.

9. Packaging according to one of Claims 1-7, **characterised in that** inlays are provided for division of the packaging in a vertical direction.

10. Packaging according to one of the preceding claims, **characterised in that** at least one part of the walls (33, 35) of the packaging (21) is designed with double or multiple layers.

11. Packaging according to one of the preceding claims, **characterised in that** the floor of the packaging is designed with double or multiple layers.

12. Packaging according to one of the preceding claims, **characterised in that** the packaging is produced from corrugated board.

13. Method for the automatic removal of small packagings, in particular individual packagings (15) from an outer packaging (1) for a plurality of smaller packagings, **characterised in that** pins or bolts reach through openings (13, 14) arranged in two opposing side walls (3, 5) of the packaging (1) and compress a plurality of individual packagings (15) in a row for removal, so the compressed individual packagings (15) can be gripped by a grab and lifted and removed from the outer packaging.

14. Method according to Claim 13, **characterised in that** the packaging (1) used for the method has the features of Claims 1 to 12.

## Revendications

1. Emballage (1) destiné à recevoir des marchandises de détail, à savoir un suremballage (1) pour une pluralité de petits emballages (15) pour un prélèvement automatique du contenu, **caractérisé en ce que** l'emballage comporte un fond (7, 8, 9, 10) et quatre parois latérales (2, 3, 4, 5) qui y sont déviées, des ouvertures (13, 14) étant prévues dans les deux petits côtés (3, 5) opposés, **en ce qu'**il est prévu dans l'emballage un insert avec n nervures centrales espacées l'une de l'autre et deux sections de parois latérales qui correspondent aux petits côtés (3, 5 ou 23, 25), et qui donnent *n*+*1* compartiments de taille à peu près identique, des évidements (13, 14) étant prévus dans les sections de parois latérales (42, 43), qui viennent se placer dans le suremballage redressé en coïncidence avec les évidements (13, 14) des parois latérales étroites (3, 5 ou 23, 25).

2. Emballage selon la revendication 1, **caractérisé en ce que** les évidements (13, 14) sont de forme essentiellement ovale, deux rangées d'évidements (13, 14) pouvant être prévues, lesquelles peuvent à leur tour être de longueurs différentes.

3. Emballage selon la revendication 1 ou 2, **caractérisé en ce que** les évidements (13, 14) sont disposés sur les petits côtés (3, 5) de l'emballage.

4. Emballage selon l'une des revendications précédentes, **caractérisé en ce que** le fond est formé de quatre sections de paroi de fond (7, 8, 9, 10) articulées chacune sur les parois latérales (2, 3, 4, 5).

5. Emballage selon la revendication 4, **caractérisé en ce qu'**au moins deux sections de paroi de fond (7, 9) opposées sont accrochées l'une à l'autre.

6. Emballage selon la revendication 4 ou 5, **caractérisé en ce qu'**au moins deux sections de paroi de fond (8, 10) opposées se rejoignent ou se chevauchent.

7. Emballage selon l'une des revendications précédentes, **caractérisé en ce que** l'insert s'engage dans des évidements (16) de l'emballage (1).

8. Emballage selon l'une des revendications précédentes, **caractérisé en ce que** l'insert effectue également une division dans le sens de la hauteur.

9. Emballage selon l'une des revendications 1 à 7, **caractérisé en ce que** des inserts sont prévus pour une division de l'emballage dans le sens de la hauteur.

10. Emballage selon l'une des revendications précédentes, **caractérisé en ce qu'**au moins une partie des parois (33, 35) de l'emballage (21) est constituée de deux ou plusieurs couches.

11. Emballage selon l'une des revendications précédentes, **caractérisé en ce que** le fond de l'emballage est constitué de deux ou plusieurs couches.

12. Emballage selon l'une des revendications précédentes, **caractérisé en ce que** l'emballage est fabriqué en carton ondulé.

13. Procédé pour le prélèvement automatique de petits emballages, en particulier d'emballages individuels (15) d'un suremballage (1) pour une pluralité de petits emballages, **caractérisé en ce que** des broches ou des boulons s'engagent à travers des ouvertures (13, 14) disposées dans deux parois latérales (3, 5) opposées de l'emballage (1) et compriment plusieurs emballages individuels (15) d'une rangée pour un prélèvement et **en ce que** les emballages individuels (15) comprimés peuvent ainsi être saisis et soulevés par une pince et prélevés du suremballage.

14. Procédé selon la revendication 13, **caractérisé en ce que** l'emballage (1) utilisé pour le procédé comporte les caractéristiques selon les revendications 1 à 12.
